# EUROPÄISCHE PATENTSCHRIFT

(11) **EP 0 267 145 B1**
(45) Veröffentlichungstag und Bekanntmachung des Hinweises auf die Patenterteilung: **12.08.1992**
(21) Anmeldenummer: 87730117.6
(22) Anmeldetag: 30.09.1987
(51) Int. Cl.: H01R 4/24

(54) **Schneidklemm-Anschlusselement für elektrische Leiter**
Cutting and clamping terminal for an electrical conductor
Borne à découpage et serrage pour conducteur électrique

(30) Priorität: 06.11.1986 DE 3637929
(43) Veröffentlichungstag der Anmeldung: 11.05.1988
(73) Patentinhaber: KRONE Aktiengesellschaft, D-14167 Berlin (DE)
(72) Erfinder: Herfort, Hermann, D-1000 Berlin 45 (DE); Hegner, Gunter, D-1000 Berlin 27 (DE)

(56) Entgegenhaltungen:
- DE-A- 2 542 219
- DE-A- 3 024 249

## Beschreibung

Die Erfindung bezieht sich auf ein Schneidklemm-Anschlußelement für elektrische Leiter gemäß dem Oberbegriff des Anspruches 1.

Aus der DE-PS 21 42 850 ist ein Schneidklemm-Anschlußelement dieser Art mit zwei Klemmschlitzen bekannt. Diese werden außen von den scharfkantigen Klemmschenkeln eines federnden Metallbügels und innen von den Flanken eines scharfkantigen Klemmsteges begrenzt. In der Ruhelage, d.h. ohne daß ein Leiter in dem Klemschlitz eingebracht ist, liegen die Klemmschenkel außen an den Seitenkanten des nach einer Seite abgekröpften Klemmsteges an. Beim Eindrücken eines Leiters in den Klemmschlitz durchschneiden die scharfkantigen Klemmschenkel und der scharfkantige Klemmsteg die Drahtisolation des Leiters und dringen in den leitenden Kern des Leiters ein.

Ferner ist aus dem DE-GM 82 02 195 ein weiteres Schneidklemm-Anschlußelement bekannt, das längs einer Querachse umgebogene Klemmschenkel aufweist, die einen abgekröpften Mittelsteg einschließen. Die innen liegenden Schneidkanten der Klemmschenkel liegen hierbei zur Bildung eines offenen Klemmschlitzes ebenfalls an den Seitenkanten des Mittelsteges an.

Bei beiden vorbekannten Schneidklemm-Anschlußelementen wird der Leiterkern beim Eindrücken des Leiters in den Klemmschlitz an zwei gegenüberliegenden Stellen eingekerbt, wodurch der Leiterkernquerschnitt an der Anschlußstelle erheblich vermindert wird, so daß sogar die Gefahr des Bruches des Leiterkernes besteht. Ferner ist es bei den bekannten Anschlußelementen nicht möglich, Leiter mit sehr dünnem Leiterkern anzuschließen, da dessen Durchmesser immer größer sein muß als die Schlitzweite des Klemmschlitzes. So ist insbesondere das Anschließen von Litzenleiterdraht nicht möglich.

Der Erfindung liegt von daher die Aufgabe zugrunde, ein Schneidklemm-Anschlußelement der gattungsgemäßen Art zu schaffen, bei welchem die Kontaktverbindung zwischen Anschlußelement und Leiterkern verbessert ist, bei welchem nicht die Gefahr der Verminderung des Leiterkernquerschnittes und die Bruchgefahr des Leiterkernes besteht und bei dem auch Leiter mit sehr dünnem Leiterkerndurchmesser, insbesondere auch Litzenleiterdrähte, anschließbar sind.

Die Lösung dieser Aufgabe ergibt sich aus den kennzeichnenden Merkmalen des Patentanspruches 1. Beim erfindungsgemäßen Schneidklemm-Anschlußelement liegen die Schneidkanten der beiden Klemmschenkel und des von diesen umgebenen Klemmsteges nicht in einer Ebene aneinander, sondern in drei zueinander versetzten Ebenen, wobei der Klemmschlitz keinen Luftspalt aufweist. Die Schneidkanten der beiden Klemmschenkel und des Klemmsteges bilden insgesamt drei in den drei verschiedenen Ebenen liegende Schnittstellen mit dem Leiter und dessen Isolierung und insbesondere mit dem Leiterkern, so daß eine gute Kontaktverbindung zwischen Anschlußelement und Leiterkern besteht, bei welcher der Leiterkernquerschnitt an der Anschlußstelle nur geringfügig verkleinert wird, so daß die Gefahr eines Bruches des Leiterkernes nicht besteht. Mit dem erfindungsgemäßen Schneidklemm-Anschlußelement lassen sich auch insbesondere Leiter mit sehr dünnem Leiterkerndurchmesser, einschließlich Litzenleiter, mit Vorteil anschließen. Beim Einführen des anzuschließenden Leiters in den Klemmschlitz werden die beiden Klemmschenkel vom Klemmsteg ausgeschwenkt und der Leiter durch die schräglaufenden Kanten mittig zum Klemmschlitz zentriert, so daß der Leiter zwischen dem Klemmsteg und den beiden Klemmschenkeln in den Klemmschlitz eingedrückt wird. Hierbei durchschneiden die scharfen Kanten der beiden Klemmschenkel an zwei Schnittstellen und die scharfen Kanten des Klemmsteges an einer weiteren Schnittstelle die Isolierung des Leiters und kontaktieren den Leiterkern insgesamt dreifach, so daß eine verbesserte Kontaktverbindung erzielt wird. Im Ruhezustand überlappen die beiden Klemmschenkel den Klemmsteg um einen gewissen Bereich, so daß das Schneidklemm-Anschlußelement keinen offenen Klemmschlitz besitzt und beim Eindrücken des Leiters immer alle drei Kanten ohne Luftspalt am Leiter anliegen. In einer bevorzugten Ausführungsform besitzt der mittlere Klemmsteg an beiden Seitenkanten auf seiner Vorder- und Rückseite je einen Klemmschenkel, was durch die Ausbildung jeweils eines Metallbügels auf der Vorder- und Rückseite des Klemmsteges erreicht wird. Hierdurch werden zwei Klemmschlitze gebildet, die jeweils durch den mittleren Klemmsteg und durch je zwei Klemmschenkel begrenzt sind. Auch beim Anschluß von zwei Leitern werden somit beide Leiterkerne dreifach eingeschnitten. Die schräg noch oben verlaufenden, sich im Abstand verjüngenden scharfen Kanten des Klemmsteges und der Klemmschenkel verhindern ein Herausrutschen des Leiters aus dem Klemmschlitz.

Um eine möglichst kostengünstige Herstellung des Schneidklemm-Anschlußelementes zu ermöglichen, können die auf der Vorder- und Rückseite angeordneten Metallbügel einstückig aus einem Doppelmetallbügel ausgebildet sein. Dieser wird aus einem rechteckigen Stanzteil hergestellt, welches mittig zwei V-förmige Einschnitte besitzt, die mit ihren Spitzen voneinander weg gerichtet sind. Mittig entlang der mittleren Querachse des Stanzteiles werden die beiden Metallbügel zueinander um 180° umgebogen.

Weitere vorteilhafte Ausgestaltungen der Erfindung ergeben sich aus den Unteransprüchen.

Die Erfindung ist nachfolgend anhand eines in den Zeichnungen dargestellten Ausführungsbeispieles eines Schneidklemm-Anschlußelementes näher erläutert. Es zeigen:
- Fig. 1: eine Perspektivansicht mit einem angeschlossenen Leiter,
- Fig. 2: eine Perspektivansicht ohne angeschlossenen Leiter,
- Fig. 3: eine Vorderansicht ohne den linken vorderen Klemmschenkel,
- Fig. 4: eine vergrößerte Draufsicht nach Fig. 3,
- Fig. 5: eine Vorderansicht mit einem angeschlossenen Leiter,
- Fig. 6: eine vergrößerte Schnittdarstellung gemäß der Linie A-A in Fig. 5,
- Fig. 7: eine Vorderansicht des vollständigen Schneidklemm-Anschlußelementes,
- Fig. 8: eine Seitenansicht nach Fig. 7 und
- Fig. 9: eine vergrößerte Schnittdarstellung gemäß der Linie B - B in Fig. 7.

Das Schneidklemm-Anschlußelement besteht aus einem, an einen rechteckigen Grundkörper 18 angeformten Klemmsteg 4 und aus einem Doppelmetallbügel 1, welche jeweils als Stanzteile aus elektrisch leitfähigem metallischen Werkstoff ausgebildet sind. Der Klemmsteg 4 trägt einen nach oben ragenden, mittigen Ansatz 19, der beidseitig scharfe Kanten 24 aufweist. Am oberen Ende des Ansatzes 19 ist eine ovale Leitungssicherung 20 angeordnet, an die sich beidseits jeweils eine schräge, scharfe Kante 21 anschließt.

Auf der Vorder- und Rückseite des Klemmsteges 4 und dessen Grundkörper 18 sind jeweils einstückige Metallbügel 7, 8 angeordnet, die den einstückigen Doppelmetallbügel 1 bilden. Dieser ist in seiner Abwickelung als im wesentlichen rechteckige dünne Platte ausgebildet und besitzt innen zwei sich gegenüberliegende V-förmige Einschnitte 5, deren Scheitelpunkte 6 voneinander weg gerichtet sind. Entlang der mittleren Querachse 23 sind die beiden Metallbügel 7, 8 des Doppelmetallbügels 1 in Biegestellen 22 um jeweils 180° zueinander umgebogen. Die beiden Metallbügel 7, 8 liegen an der Vorder-bzw. Rückseite des Klemmsteges 4 mit kleinem seitlichen Spiel an. Der Klemmsteg 4 ist also zwischen den beiden Metallbügeln 7, 8 geführt. Der Doppelmetallbügel 1 und der Grundkörper 18 des Klemmsteges 4 sind unten unterhalb des Scheitelpunktes 6 des V-förmigen Einschnittes über eine Punktschweißverbindung 26 elektrisch leitend miteinander verbunden.

Der auf der Vorderseite angeordnete Metallbügel 7 weist zwei Klemmschenkel 2, 12 und der auf der Rückseite des Klemmsteges 4 angeordnete Metallbügel 8 zwei Klemmschenkel 3, 13 auf. Die zu den scharfen Kanten 24 des Klemmsteges 4 gerichteten Innenkanten der Klemmschenkel 2, 3; 12, 13 sind ebenfalls als scharfe Kanten 15 ausgebildet. Oberhalb dieser scharfen Kanten 15 sind schräge, scharfe Kanten 25 angeformt, die den schrägen, scharfen Kanten 21 des Klemmsteges 4 gegenüberliegen.

Zum Anschließen eines Leiters 14 wird dieser zuerst in eine oberhalb der schrägen, scharfen Kanten 21, 25 gebildete Einführöffnung 17 eingelegt. Der Leiter 14 wird in dieser Position durch die Kabelsicherung 20 gegen ein Herausrutschen gesichert. Mit einem nicht dargestellten Werkzeug wird der Leiter 14 nun in den zwischen den scharfen Kanten 15, 24 gebildeten Klemmschlitz 9 eingedrückt. Die zueinander gerichteten schrägen, scharfen Kanten 21, 25 des Klemmsteges 4 bzw. der Klemmschenkel 2, 3; 12, 13 zentrieren den Leiter 14 und schneiden die Isolierung 11 des Leiters 14 bereits hier an drei Stellen ein. Die Klemmschenkel 2, 3 bzw. 12, 13 werden hierbei federnd ausgeschwenkt. Der Leiter 14 wird nun in den Klemmschlitz 9 eingeführt. Hier wird der Leiterkern 10 dreifach von den scharfen Kanten 15 der Schenkel 2, 3; 12, 13 und der scharfen Kante 24 des Klemmsteges 4 kontaktiert. Der durch die scharfen Kanten 15, 24 begrenzte Klemmschlitz 9 ist nicht parallel, sondern nach oben in Richtung auf die Kabelsicherung 20 verjüngt ausgebildet, so daß der Leiter 14 im Klemmschlitz 9 gegen ein Herausrutschen fixiert ist. Dadurch können auch Rüttelbewegungen die Klemmverbindung nicht lösen. Eine zusätzliche Lagesicherung (Halterung) für den kontaktierenden Leiter ist nicht erforderlich.

Die Außenkanten der Klemmschenkel 2, 3; 12, 13 sind im Bereich des Überganges zwischen den scharfen Innenkanten 25, 15 mit stumpf-V-förmig ausgebildeten Einschnitten 16 versehen, um so eine bessere Kräfteverteilung vom Leiter 14 auf das Anschlußelement zu ermöglichen.

In einem weiteren, nicht dargestellten Ausführungsbeispiel besteht das Anschlußelement aus dem Klemmsteg und aus zwei einzelnen Metallbügeln, die im Gegensatz zum ersten Ausführungsbeispiel nicht aus einem einstückigen Doppelmetallbügel gebildet sind. Die Verbindung der beiden Metallbügel mit dem Steg erfolgt am unteren Ende des Anschlußelementes über eine Punktschweißverbindung und am oberen Ende über Verbindungselemente, welche unter Zwischenlage von Distanzstücken zwischen die beiden Metallbügel auch aus Punktschweißverbindungen gebildet werden können.

## Patentansprüche

1. Schneidklemm-Anschlußelement für elektrische Leiter, aus einem Klemmsteg und aus mindestens einem federnden Klemmschenkel sowie einem zwischen diesen gebildeten, durch scharfe Kanten begrenzten Klemmschlitz für den Leiter,
**dadurch gekennzeichnet,**
daß dem Klemmsteg (4) zwei auf seiner Vorder- und Rückseite angeordnete Klemmschenkel (2, 3; 12, 13) zugeordnet sind und
daß die scharfen Kanten (15, 24) der beiden Klemmschenkel (2, 3 bzw. 12, 13) und des Klemmsteges (4) die Isolierung (11) einschneiden und den Kern (10) des Leiters (14) im Klemmschlitz (9) an insgesamt drei Schnittstellen kontaktieren.

2. Schneidklemm-Anschlußelement nach Anspruch 1, dadurch gekennzeichnet, daß die beiden Klemmschenkel (2, 3; 12, 13) den Klemmsteg (4) in der Ruhelage mindestens teilweise überlappen.

3. Schneidklemm-Anschlußelement nach Anspruch 1 oder 2, dadurch gekennzeichnet, daß dem Klemmsteg (4) an beiden scharfen Kanten (24) je zwei auf seiner Vorder- und Rückseite angeordnete Klemmschenkel (2, 3 bzw. 12, 13) zugeordnet sind.

4. Schneidklemm-Anschlußelement nach einem der Ansprüche 1 bis 3, dadurch gekennzeichnet, daß die beiden Klemmschenkel (2, 12; 3, 13) auf der Vorder- bzw. Rückseite des Klemmsteges (4) jeweils aus einem U-förmigen Metallbügel (7, 8) gebildet sind.

5. Schneidklemm-Anschlußelement nach Anspruch 4, dadurch gekennzeichnet, daß die beiden Metallbügel (7, 8) einstückig aus einem Doppelmetallbügel (1) gebildet sind.

6. Schneidklemm-Anschlußelement nach Anspruch 5, dadurch gekennzeichnet, daß der Doppelmetallbügel (1) aus einem Stanzteil besteht, das mittig entlang der Querachse (23) um 180° umgebogen ist.

7. Schneidklemm-Anschlußelement Anspruch 4, dadurch gekennzeichnet, daß die beiden Metallbügel (7, 8) und der Klemmsteg (4) am unteren Ende über eine Punktschweißverbindung (26) elektrisch leitend miteinander verbunden sind.

8. Anschlußelement nach Anspruch 4, dadurch gekennzeichnet, daß die beiden Metallbügel (7, 8) am oberen Ende ihrer Klemmschenkel (2, 3 bzw. 12, 13) über ein Verbindungselement miteinander verbunden sind.

9. Anschlußelement nach einem der Ansprüche 1 bis 8, dadurch gekennzeichnet, daß der durch die scharfen Kanten (15, 24) begrenzte Klemmschlitz (9) bei eingeklemmten Leiterkern (10) in Richtung auf die Einführöffnung (17) verjüngt ausgebildet ist.

## Claims

1. A cutting and clamping terminal for an electrical conductor, comprising a clamping piece and at least one resilient clamping leg and a clamping slot formed therebetween for the conductor, said clamping slot being limited by sharp edges,
characterised by that two clamping legs (2, 3; 12, 13) are assigned to the clamping piece (4) on the front and rear sides thereof, and
that the sharp edges (15, 24) of the two clamping legs (2, 3 or 12, 13, resp.) and of the clamping piece (4) cut into the insulation (11) and contact the core (10) of the conductor (14) in the clamping slot (9) at in total three cut positions.

2. A cutting and clamping terminal according to claim 1,
characterised by that the two clamping legs (2, 3; 12, 13) partially overlap the clamping piece (4), at least in the position of rest.

3. A cutting and clamping terminal according to claim 1 or 2,
characterised by that the two clampings legs (2, 3 or 12, 13, resp.) each are assigned to the clamping piece (4) at both sharp edges (24), said clamping legs being arranged on its front and rear sides.

4. A cutting and clamping terminal according to one of claims 1 to 3,
characterised by that the two clamping legs (2, 12; 3, 13) are formed on the front and rear sides of the clamping piece (4) each from a U-shaped metal bracket (7, 8).

5. A cutting and clamping terminal according to claim 4,
characterised by that the two metal brackets (7, 8) are formed as one piece from a double metal bracket (1).

6. A cutting and clamping terminal according to claim 5,
characterised by that the double metal bracket (1) is a punched part being centrally bent, along the transverse axis (23), by 180°.

7. A cutting and clamping terminal according to claim 4,
characterised by that the two metal brackets (7, 8) and the clamping piece (4) are electrically conductively connected to each other, at the bottom end, over a spot-weld connection (26).

8. A cutting and clamping terminal according to claim 4,
characterised by that the two metal brackets (7, 8) are connected to each other, at the top end of their clamping legs (2, 3 or 12, 13, resp.), over a connecting member.

9. A cutting and clamping terminal according to one of claims 1 to 8,
characterised by that the clamping slot (9) limited by the sharp edges (15, 24) is formed tapered toward the introduction opening (17), with clamped-in conductor core (10).

## Revendications

1. Borne à découpage et serrage pour conducteur électrique, comprenant une pièce de serrage et au moins une jambe de serrage élastique et une fente de serrage agencée entre celles-ci pour le conducteur, ladite fente de serrage étant limitée par des arêtes vives,
caractérisée en ce que deux jambes de serrage (2, 3; 12, 13) sont associées à la pièce de serrage (4), lesdites jambes de serrage étant agencées sur le côté avant et arrière de celle-ci, et
que les arêtes vives (15, 24) des deux jambes de serrage (2, 3 ou 12, 13) et de la pièce de serrage (4) coupent dans l'isolation (11) et contactent le noyau (10) du conducteur (14) dans la fente de serrage au moins à trois positions de coupure.

2. Borne à découpage et serrage selon la revendication 1,
caractérisée en ce que les deux jambes de serrage (2, 3; 12, 13) recouvrent au moins partiellement la pièce de serrage (4), en position de repos.

3. Borne à découpage et serrage selon la revendication 1 ou 2,
caractérisée en ce que deux jambes de serrage (2, 3 ou 12, 13) situées sur son côté avant et arrière sont chacune associées à la pièce de serrage (4) aux deux arêtes vives (24).

4. Borne à découpage et serrage selon une des revendications 1 à 3,
caractérisée en ce que les deux jambes de serrage (2, 12; 12, 13) sur le côté avant ou arrière de la pièce de serrage (4) sont chacune formées d'une pièce en métal (7, 8) recourbée en forme d'U.

5. Borne à découpage et serrage selon la revendication 4,
caractérisée en ce que les deux pièces en métal (7, 8) sont formées en une partie d'une pièce en mètal double (1).

6. Borne à découpage et serrage selon la revendication 5,
caractérisée en ce que la pièce en métal double (1) se compose d'une pièce fabriquée à la presse, qui est recourbée le long de l'axe transversal (23) par 180°.

7. Borne à découpage et serrage selon la revendication 4,
caractérisée en ce que les deux pièces en métal (7, 8) et la pièce de serrage (4) sont raccordées électriquement l'une à l'autre à l'extrémité inférieure par l'intermédiaire d'un soudage par points (26).

8. Borne à découpage et serrage selon la revendication 4,
caractérisée en ce que les deux pièces en métal (7, 8) et la pièce de serrage (4) sont connectées l'une à l'autre à l'extrémité supérieure de la pièce de serrage (4) par l'intermédiaire d'un élément de connection.

9. Borne à découpage et serrage selon une des revendications 1 à 8,
caractérisée en ce que la fente de serrage (9) limitée par les arêtes vives (15, 24) est formée en cône vers l'ouverture d'introduction (17), lors d'un noyeau de conducteur (10) serré.
